# EUROPEAN PATENT SPECIFICATION

(11) **EP 2 479 079 B1**
(45) Veröffentlichungstag und Bekanntmachung des Hinweises auf die Patenterteilung: **20.07.2016**
(21) Anmeldenummer: 11747777.8
(22) Anmeldetag: 27.01.2011
(51) Int. Cl.: B61B 7/00

(54) **STADTSCHWEBEBAHN**
MUNICIPAL CABLEWAY
TÉLÉPHÉRIQUE URBAIN

(30) Priorität: 24.02.2010 RU 2010106643
(43) Veröffentlichungstag der Anmeldung: 25.07.2012
(73) Patentinhaber: Doppelmayr Seilbahnen GmbH, 6922 Wolfurt (AT)
(72) Erfinder: KOROTKY, Dmitry Anatolievich, Novocherkassk Rostovskaya obl. 346428 (RU); MASLOV, Valery Borisovich, Novocherkassk Rostovskaya obl. 346424 (RU); MASLOV, Dmitry Valerievich, Novocherkassk Rostovskaya obl. 346424 (RU); KIRSANOV, Maksim Viktorovich, Novocherkassk Rostovskaya obl. 346428 (RU); PANFILOV, Aleksei Viktorovich, Rostov-na-Donu Rostovskaya obl. 344010 (RU)
(74) Vertreter: Jeck, Anton
(86) Internationale Anmeldenummer: PCT/RU2011/000043
(87) Internationale Veröffentlichungsnummer: WO 2011/105928

(56) Entgegenhaltungen:
- EP-B1- 0 456 000
- WO-A1-98/15443
- WO-A1-2010/012819
- DE-A1- 3 116 714
- FR-A1- 2 362 036
- GB-A- 574 315
- RU-C1- 2 381 931
- RU-C2- 2 325 293

## Beschreibung

Die Erfindung betrifft eine Stadtseilbahn mit End- und Zwischenstationen für Fahrgäste, wobei die Stationen mittels Verkehrswege miteinander verbunden sind, nach dem Oberbegriff des Anspruchs.

Die Erfindung kann auf Verkehrsmittel zum Personentransport in der Stadt (in urbanisierter Gegend) mit einem elektrischen Drahtseilzug eingesetzt werden.

Der Transportaufbau in einer urbanisierten Gegend (Supermetropole) lässt drei große Transportebenen (Höhenlagen) erkennen: unterirdisch, bodengebunden und oberirdisch.

Die Untergrundebene (U-Bahn) kann mehrere Unterebenen beinhalten: übliches U-Bahnnetz, Tiefgrund-Schnellbahn und die sogenannte leichte U-Bahn.

Der bodengebundene Stadttransport umfasst Straßenverkehrsmittel (Taxi, Spezial-, Sonder- und Berufstransport usw.) und solche Bauwerke wie Brücken, Überführungen, Tunnel und Einschnitte.

Die oberirdische Transportebene umfasst mehrere Höhenlagen wie Überführungen und Seilebenen.

Die Erfindung vereinigt die bodengebundene und die oberirdische Ebene und bezieht sich auf Seiltransportmittel dafür.

Eine bekannte Ausführung des Verkehrssystems METROLUX (www.tomakltd.com) weist Wagen auf, die auf Schienen laufen. Die Schienen sind in waagerechten und geneigten Ebenen verlegt. Die METROLUX-Stationen befinden sich auf der Bodenoberfläche. Zwischen den Stationen erfolgt der Wagenverkehr unterirdisch.

Diese Konstruktion ist sowohl hinsichtlich der Bauarbeiten als auch während des Betriebs sehr teuer. Besonders arbeits- und materialaufwändig ist dabei die Aufrechterhaltung der Anlagen unter Tage (Tunnel) in einem arbeitsfähigen Zustand. Diese Ausführung ist nicht sicher, wenn es um Rettungsaktivitäten und der Flucht der Fahrgäste während eines Nothalts geht. Während der Bauarbeiten im Rahmen des Bauvorhabens METROLUX müssen:
- die Untertagebauten unter dem Stadtbebauungsgelände verlegt werden, wo viele Versorgungsleitungen liegen, und
- große Grundstücke innerhalb der Stadtfläche für Haltestationen vorgesehen werden.

Die Baukonstruktionen von METROLUX beeinträchtigen die Stadtumgebung andauernd während der Bauarbeiten und ihrer Anpassung an die urbanisierte Umgebung.

An den Haltestationen sowie bei der Bewegung der Wagen durch die Tunnel entstehen viel Lärm und Vibrationen. Das Umsteigen auf andere Richtungen (Linien) setzt unbedingt das Aussteigen der Fahrgäste aus den Wagen voraus.

Aus dem Stand der Technik ist eine sogenannte U-Bahn-Seil-Ausführung ("Metrokanat") bekannt. Diese benutzt ein Verfahren mit Einsatz eines Drahtseilzugs. Um die Fahrgäste zwischen den Endstationen zu befördern, werden Fahrgastkabinen mit Sitzen verwendet.

Diese bekannte U-Bahn-Seil-Ausführung kann nur begrenzt in der Stadtumgebung angewendet werden, weil die Fahrgäste nur zwischen zwei Stationen befördert werden können. Es gibt keine Umsteigestationen, was für die Fahrgäste, die verschiedene Linien befahren, und unter anderem für Kinder und Behinderte, bestimmte Schwierigkeiten bereitet. Die Wagen sind an einem Seil angehängt. Ihr Verkehr läuft immer über die gleiche Strecke. Dies ist keine sichere Lösung hinsichtlich der Rettungsaktivitäten und der Flucht der Fahrgäste im Falle eines Nothalts oder eines Seilbruchs oder einer Seilverklemmung. Der Antrieb hat beachtliche Abmessungen und ein großes Gewicht und ist an den Haltestationen aufgebaut. Dadurch entstehen viel Lärm und Vibrationen. Der Abstand (bis zu 3 km) zwischen den Stationen ist durch den Durchmesser des tragenden Laufseils und das Vortriebsvermögen einer Antriebsscheibe festgelegt. Die Abmessungen des Antriebs nehmen mit der Verlängerung der Strecke zwischen den Stationen auch beachtlich zu. Diese technische Lösung wird hauptsächlich bei interessanten Touristenstrecken verwendet.

Aus dem Stand der Technik ist eine Ausführung von A.E. Yunitski bekannt (s. A.E. Yunitski. Industrie- und Zivilbau, Heft 1, 2002).

Das Ein- oder Mehrweg-Seiltransportsystem ist dort eine vorgespannte gestreckte Seil-Balkenkonstruktion, die auf im Abstand von 50 m zueinander stehenden und 20 bis 50 m hohen Stützen aufliegt. Über diese Strecke verkehren automatisch steuerbare spezielle elektrische Fahrmodule. Die Fahrgeschwindigkeit ist 300 bis 500 km/Stunde. Die Module verkehren in einem Abstand von 50 m zueinander und können bis zu 20 Fahrgäste aufnehmen. Die Seilschiene ist ein fester Strang, welcher einen Balken (Hohlschiene in Sonderausführung) und einige innen liegende durchhängende, hochfeste Stahldrahtseile aufweist. Die Stahldrahtseile sind so gespannt, dass ihre Gesamtkraft einige Hunderte von Tonnen beträgt. Die Stromversorgung erfolgt über Räder, die mit stromführenden Köpfen der Schienen in Sonderausführung im Kontakt stehen. Die Schienen werden dabei an gestreckten Seilen (Tauwerken) festgemacht.

Dieses System ist hauptsächlich für die Beförderung auf große Strecken und mit hoher Geschwindigkeit des Transportmittels zwischen Städten (Ferntransport) vorgesehen. Es ist allerdings problematisch, den Fahrgästen eine angenehme und komfortable Reise in den elektrischen Modulen bei solch hohen Geschwindigkeiten von 300 bis 500 km/Stunde zu bieten. Die Beförderung mit einer solchen Geschwindigkeit verursacht viel Lärm und Wind und löst unangenehme Empfindungen bei den Menschen in der Umgebung aus.

Der beschriebene bekannte Seiltransport lässt sich nur schwer einer Stadtumgebung anpassen, da dabei eine räumlich große Konstruktion eingesetzt werden muss, um die Seilschiene in waagerechter Lage geradlinig zu halten. Die Seilschiene ist eine baumäßig und verfahrenstechnisch komplizierte und teure Konstruktion. Zurzeit gibt es noch keine serienmäßig hergestellte Seilschiene für ähnliche Lösungen. Die Stationen dienen als ein Anker zum Spannen der Seilschiene. Das vergrößert ihre Abmessungen und ihr Gewicht beachtlich. Die Sicherheit einer solchen Ausführung ist in Bezug auf die Stabilität der Elektromodule bei ihrer Bewegung über die Seilschiene auch zweifelhaft. Die Durchführung von Rettungs- und Abschubaktivitäten ist im Falle eines Nothalts der Wagen erschwert, denn sie laufen über eine Seilschiene in einem ziemlich großen Abstand von der Bodenoberfläche.

Während der Bauarbeiten müssen ziemlich große Grundstücke der Stadtfläche für die Haltestellen und Zwischenstützen vorgesehen werden.

Aus dem Stand der Technik ist auch eine Konstruktion eines leichten oberirdischen automatisierten Verkehrssystems TRANSCAR (transcar\newtransport.ru) bekannt. Es dient zur gezielten ("adressenbezogenen") individuellen und dauernden Hochgeschwindigkeitsbeförderung von Fahrgästen direkt bis zur Bestimmungsstation ohne Zwischenaufenthalte. In den Ortschaften werden als Betriebsmittel automatische Zweisitzerfahrzeuge für die Fahrgäste verwendet. Die Beförderungsroute, die Geschwindigkeit und der sichere Bewegungsabstand werden von einem Rechner je nach der jeweiligen kürzesten Entfernung bis zur vom Fahrgast gewählten Bestimmungsstation und je nach Auslastung der Fahrstrecken gewählt.

Die benutzten Betriebsmittel können keine notwendigen komfortablen Bedingungen für behinderte Fahrgäste und Kinder sicherstellen. Die Durchführung von Rettungs- und Abschubaktivitäten ist im Falle eines Nothalts nicht vorgesehen.

Gewerblich anwendbare Lösungen dieser Konstruktion sind zurzeit noch nicht vorhanden. Sie kann in einer urbanisierten Umgebung als individuelles Transportmittel verwendet werden. Diese Art von Verkehrsmitteln ist hinsichtlich ihres Steuerungssystems als auch in Bezug auf den Ausbau von gut vernetzten Verkehrswegen sehr teuer. Beim Aufbau dieses Systems müssen große Stadtflächen für die Stationen und die Zwischenstützen vorgesehen werden. Diese Lösung kann nur als Transportmittel für die ferne Zukunft betrachtet werden.

Aus dem Stand der Technik sind weitere Konstruktionen von mobilen Drahtseilschwebebahnen bekannt (Patente RU 2269443 C1 B61B 7/02 veröffentlicht am 10.02.2006, Informationsblatt 4, RU 2283787 C1 B61B 7/04 veröffentlicht am 20.09.2006, Informationsblatt 26), die diskrete Antriebe für das tragende Laufseil in verschiedenen Ausführungen aufweisen und auf Zwischenstützen angeordnet sind.

Diese Konstruktionen erhöhen den Nutzeffekt der Seilbahn und vereinfachen den Antrieb in Bezug auf seine Bauweise und sein Gewicht sowie in Bezug auf die Sicherheit bei der Beförderung der Fahrgäste.

Diese Lösung kann nicht als übliches Stadtverkehrsmittel für Fahrgäste, darunter Kinder und Behinderte, vom Standpunkt der Zuverlässigkeit und Sicherheit aus verwendet werden. Die Mobilität der Seilbahn zur Beförderung der Fahrgäste in der Stadt ist gleichzeitig ihr Mangel: Die Zwischenstützen haben Abspannungen. Die Stationen für den Ein- und den Ausstieg der Fahrgäste sind für die Anwendung in der Stadtumgebung nicht vorgesehen. Der Antrieb ist auf einem mobilen Fahrwerk mit einer Brennkraftmaschine aufgebaut. Dies beeinträchtigt die Umweltbedingungen des urbanisierten Milieus und entwickelt viel Geräusch während des Betriebs. Die Montage der mobilen Seilbahn setzt einen großen Platzbedarf voraus, um das mobile Fahrwerk zu verankern und die Stationen für den Ein- und Ausstieg unterzubringen. Ein Umstieg der Fahrgäste in den Stationen ist nicht vorgesehen.

Der nächstkommende Stand der Technik gegenüber der Erfindung ihren Baumerkmalen, ihrem technischen Wesen und dem erreichten technischen Effekt nach ist eine Personen-Fernseilbahn (A.A. Korotki, V.S. Kotelnikov, A.V. Panfilov, A.E. Koslovski, M. Doppelmeyer. Personen-Fernseilbahn als Komponente von Transportinfrastruktur für die Olympischen Spiele in Sochi / Arbeitssicherheit im Industriebereich. Heft 3, 2008, S. 42 - 47).

Die Personen-Fernseilbahn hat bodengebundene End- und Zwischenstationen für die Fahrgäste. Die End- und Zwischenstationen für die Fahrgäste sind mittels Seilbahnen miteinander verbunden. An diesen Seilbahnen verkehren an den Stationen abkuppelbare Fahrgastwagen. Die Verkehrswege sind aus je drei Drahtseilen gebildet. Zwei davon sind Tragseile, und ein Tagseil ist beweglich und somit ein Laufseil. Die Wagen werden an drei Drahtseilen mittels eines speziellen Wagens angehängt. Die Wagen werden durch ein Laufseil über Laufseilscheiben angetrieben. Die Laufseilscheiben befinden sich in den Stationen. Dabei werden die Drahtseile zwischen den Stationen über Ausgleichshebel auf Masten gelagert. Die Masthöhe kann je nach der Höhe der unter den Verkehrswegen liegenden Geländeform, Anpflanzungen und Gebäuden variieren, um die senkrechten Begrenzungsmaße in Bezug auf die Personenwagen zu erhalten. Die abkuppelbaren Personenwagen auf den Stationen setzen ihre Bewegung über spezielle Förderer fort. Diese ermöglichen es, die Fahrgeschwindigkeit im automatischen Betrieb zu verändern, die Wagentüren beim Ausstieg zu öffnen und nach dem Einstieg wieder zu schließen, die Wagen halten zu lassen oder sie von den Verkehrswegen in eine spezielle Garage abzuleiten.

Diese Konstruktion hat folgende Mängel:
- Es gibt nur eine Fahrlinie von Station A zur Station B mit Zwischenstationen für den Ein- und Ausstieg der Fahrgäste.
- Es gibt keine Umsteigestationen. Dies kann für manche Fahrgäste unbequem sein, wenn sie andere Anschlüsse und Linien brauchen.
- Während der Bauarbeiten besteht ein großer Platzbedarf für den Aufbau der bodengebundenen Station; dieses große Grundstück muss von der Stadtfläche abgeleitet werden.
- Die Aufstellung des Antriebs in den Stationen verursacht viel Lärm und macht die Reise für die Fahrgäste unbequem.
- Der Antrieb hat ein beachtliches Gewicht; das bereitet Schwierigkeiten bei seiner Aufstellung in oberirdisch liegenden Gebäuden.
- Die Streckenlänge zwischen den Zwischenstationen ist aufgrund des Antriebsvermögens der Stationsantriebe mit einer Treibscheibe und des Seildurchmessers begrenzt (max. 3 km).
- Der Antrieb hat große Abmessungen; das begrenzt die Nutzungsmöglichkeiten der Stationsnutzflächen für Geschäfts- und öffentliche Zwecke.
- Alle Stationen sind miteinander in jeder Richtung mittels eines Fahrwegs verbunden; der Verkehrsweg besteht aus einem Lauf- und zwei Tragseilen. Das beeinträchtigt die Zuverlässigkeit und die Sicherheit der Konstruktion während der Instand-setzung der Verkehrswege, während der Rettungs- und Evakuierungsaktivitäten bei Nothalt der Wagen.
- Die Durchhängung der Seile zwischen den Zwischenstützen kann einige hundert Meter betragen. Dies kann Unbehagen bei der Beförderung der Fahrgäste in den Wagen verursachen.
- Auf den Stationen ist kein System für eine Umleitung der Personenwagen auf andere Verkehrswege vorgesehen.

Durch GB 574 315 A ist eine Seilbahn mit End- und Zwischenstationen für Fahrgäste bekannt. , wobei diese Stationen über Verkehrswege miteinander verbunden sind, welche aus einem und mehreren Laufseilen und tragenden Drahtseilen bestehen. Personenwagen sind mittels einer abkuppelbaren Klemme daran angehängt. Die Personenwagen sind durch das Laufseil mit Hilfe eines Antriebs in Bewegung versetzbar. Die End- und Zwischenstationen für die Fahrgäste sind mit Förderern ausgestattet, um die Personenwagen zu stoppen. Die Seilbahn ist in Sektionen mit jeweils eigenen Trag- und Laufseilen unterteilt. Die Zwischenstationen können als Umsteigestationen ausgebildet sein. Die Zwischenstationen sind mit Förderern mit einem System zur mechanischen Umleitung der Personenwagen auf andere Verkehrswege ausgestattet und mit allen Stationen in jeder Richtung mit Hilfe von wenigstens zwei unabhängigen Verkehrswegen verbunden. Der Antrieb ist diskret ausgebildet, wobei die Laufseile in Bewegung versetzende diskrete Antriebe in den Stationen untergebracht sind.

Durch FR 2 362 036 A1 ist ein Mechanismus für die Aufhängung von Kabinen von Seilbahnen an Tragseile bekannt. Die Seilbahnen können Zwischenstützen mit einem System von Rollenausgleichschwingen umfassen, deren Befestigungshöhe je nach Höhe der Geländeform und je nach Höhe der unterhalb der Verkehrswege liegenden Bauten variiert.

Durch DE 31 16 714 A1 ist ein geschlossenes Zugorgan für Seilbahnen für den Untertageeinsatz bekannt.

Durch WO 2010/012819 ist eine Seilbahn mit mit End- und Zwischenstationen für Fahrgäste bekannt. Die Stationen sind über Verkehrswege miteinander verbunden, welche aus einem und mehreren Laufseilen und tragenden Drahtseilen bestehen.

Personenwagen sind mittels einer abkuppelbaren Klemme daran angehängt und durch das Laufseil mit Hilfe eines Antriebs in Bewegung versetzbar. Die End- und Zwischenstationen für die Fahrgäste sind mit Förderern ausgestattet, um die Personenwagen zu stoppen. Die Seilbahn ist mit Umsteigestationen ergänzt. Die Umsteigestationen sind mit Förderern mit einem System zur mechanischen Umleitung der Personenwagen auf andere Verkehrswege ausgestattet und mit allen Stationen in jeder Richtung mit Hilfe von wenigstens zwei unabhängigen Fahrwegen verbunden. Die Seilbahn kann in mehrere Sektionen mit jeweils eigenen Antrieben unterteilt sein. Der Antrieb jeder Sektion ist in den Stationen untergebracht. Damit ist der Antrieb diskret ausgeführt. Die Seilbahn kann Zwischenstützen aufweisen.

Es ist Aufgabe der Erfindung, eine neue bequeme Art eines öffentlichen Verkehrsmittels - Stadtseilbahn - zu entwickeln. Diese Stadtseilbahn muss folgende Eigenschaften haben:
- eine soziale Orientierung,
- niedrige Bau- und Betriebskosten,
- leichte Zugänglichkeit und gute Anpassbarkeit an die urbanisierte Umgebung,
- Zuverlässigkeit und Betriebssicherheit,
- Umweltfreundlichkeit,
- eine geräuscharme Ausführung und Vibrationslosigkeit in den Stationen,
- einen Drahtseilzug für die Wagen, der keine Begrenzung in Bezug auf die Länge der Transportstrecke und Kreuzungen mit anderen beliebigen Fahrlinien innerhalb einer Ebene hat,
- eine Verlegung oberhalb der Fahrbahnen der Straßen und oberhalb des Stadtbebauungsgeländes.

Die gestellte Aufgabe wird durch die Merkmale des Anspruchs gelöst.

Die Stadtseilbahn hat End- und Zwischenstationen für die Fahrgäste, die mittels Verkehrswege miteinander verbunden sind. Die Verkehrswege bestehen aus einem und mehreren Laufseilen und tragenden Drahtseilen. An den Drahtseilen sind Personenwagen mittels eines Schlittens, Räder und einer abkuppelbaren Klemme angehängt. Die Personenwagen sind durch das Laufseil mittels eines Antriebs in Bewegung ver-setzt. Die End- und Zwischenstationen für die Fahrgäste sind mit Förderern ausgerüstet, um die Personenwagen anzuhalten. Zwischen den Stationen befinden sich Zwischenstützen mit einem System von Rollenausgleichschwingen. Das System der Rollenausgleichschwingen ist mit Fangvorrichtungen und Sperrvorrichtungen ausgerüstet. Die Befestigungshöhe der Zwischenstützen variiert je nach Geländeform und je nach Höhe der unterhalb der Fahrwege liegenden Bauten. Der Antrieb ist diskret ausgebildet und weist mechatronische Triebwerke auf. Die Motoren der Triebwerke haben eine Steuereinheit und sind miteinander über eine elektrische Arbeitswelle verbunden. Die Stadtseilbahn hat Umsteigestationen, die auf Bogenstützen oberhalb der Straßenfahrbahnen aufgestellt sind, wobei darunter die Begrenzungsmaße für den Verkehr des Stadtstraßentransports aufrecht gehalten sind. Die Umsteigestationen sind mit Förderern mit einem System zur mechanischen Umleitung der Personenwagen auf andere Verkehrswege ausgerüstet. Die Umsteigestationen sind mit allen Stationen in jeder Richtung mit Hilfe von wenigstens zwei unabhängigen Verkehrswegen verbunden. Die Verkehrswege bestehen aus einem und mehreren Laufseilen und Tragseilen. Die Leitstützen sind auf den Verkehrswegen zwischen den Zwischenstützen aufgebaut. Die Leitstützen weisen einen Rahmen, eine oder mehr Klemmen, die die Tragseile an beiden Seiten umfassen, und eine oder mehr Stützseilrollen für die Laufseile auf. Die Laufseile sind auf elastischen geschlossenen Zugorganen der mechatronischen Fahrwerke des diskreten Antriebs gelagert. Die elastischen geschlossenen Zugorgane sind auf den Zwischenstützen aufgestellt. Der kinematische Zug des mechatronischen Fahrwerks weist einen oder mehr Motoren, eine Fahrbremse, Gelenke mit den gleichen Drehgeschwindigkeiten und ein System von Rollenausgleichschwingen auf, wobei wenigstens eine der Rollen von einer der Rollenausgleichschwingen mit einer Notbremse versehen ist. Der kinematische Zug des mechatronischen Fahrwerks weist ein geschlossenes Zugorgan auf, welches alle Rollen des Ausgleichschwingensystems umfährt. Das Ausgleichschwingensystem ist an den Zwischenstützen mittels einer Gelenkkonstruktion angehängt. Die Gelenkkonstruktion ist mit einem Dämpfersystem ausgestattet.

Das technische Wesen und der erreichbare technische Effekt der Einrichtung bestehen im Folgenden:
- Die Stadtseilbahn mit End- und Zwischenstationen für die Fahrgäste ist zusätzlich mit Umsteigestationen versehen, die es ermöglichen, komfortable Reisebedingungen für die Fahrgäste, darunter Kinder und Behinderte, bei ihrer Beförderung auf verschiedenen Reiserouten zu schaffen. Das heißt, es geht um ein günstiges öffentliches Transportmittel. Die Stationen bieten die Möglichkeit zur Unterbringung von Handels- und öffentlichen (sozial orientierten) Infrastrukturen für die Fahrgäste, z. B. Cafes, Geschäfte, Apotheken, Geldterminale, Bankabteilungen, WCs usw.
- Die End-, Zwischen- und Umsteigestationen für die Fahrgäste sind mit Galerien versehen; die Stationen sind mit Treppen, Rolltreppen, Aufzügen und Durchlass- und Sitzsystemen ausgestattet. Die Stationen sind auf Bogenstützen, T-, L- und U-förmige Stützen oberhalb der Straßenfahrbahnen aufgebaut, damit darunter die Begrenzungsmaße für den Verkehr des Stadtstraßentransports aufrechterhalten sind. Dadurch kann die vorgeschlagene Konstruktion leicht an die urbanisierte Umgebung angepasst werden, auch während der Bauarbeiten, ohne dass die bestehenden Fahrwege der öffentlichen Stadtverkehrsmittel gestört werden.
- Die neue Ausführung der Stadtseilbahn ist um eine Größenordnung billiger als andere Arten von Verkehrsmitteln, da der Platzbedarf bei der Errichtung der Stationen nur 0,1 ha der Stadtfläche pro Kilometer Fahrweg beträgt. Während des Betriebs dieser Stadtseilbahn erfolgt die Wartung der Fahrwege im offenen Raum auf einem für das menschliche Auge ausreichenden Abstand zum Objekt.
- Die Stationen sind miteinander in jeder Richtung mit Hilfe von wenigstens zwei unabhängigen Verkehrswegen und Leitstützen verbunden. Die Verkehrswege bestehen aus einem und mehreren Laufseilen und Tragseilen. Die Leitstützen sind auf den Fahrwegen zwischen den Zwischenstützen aufgebaut. Die Zwischenstützen weisen einen Rahmen, eine oder mehrere Klemmen, welche die Tragseile an beiden Seiten umfassen, und eine oder mehrere Stützseilrollen für die Laufseile auf. Das ermöglicht, eine evtl. Überlappung (Umwerfen umeinander) der Seile während des Betriebs zu verhindern.
- Die Stationen sind miteinander in jeder Richtung mit Hilfe von wenigstens zwei unabhängigen Verkehrswegen verbunden, die aus einem oder mehreren Laufseilen und einem oder mehreren tragenden Drahtseilen bestehen. Daran sind die auf den Stationen abkuppelbaren Personenwagen mittels eines Schlittens, Räder und einer abkuppelbaren Klemme angehängt. Die Personenwagen sind mittels des Laufseils über einen diskreten Antrieb in Bewegung gesetzt. Der Antrieb weist mechatronische Triebwerke auf. Alle Motoren der Triebwerke weisen eine Steuereinheit auf und sind miteinander über eine elektrische Arbeitswelle verbunden. Das erhöht die Zuverlässigkeit und die Sicherheit der Konstruktion und ermöglicht es, ein Redundanzprinzip zu realisieren, und zwar während der Wartung von einem der Fahrwege und während der Rettungsaktivitäten bei einem Nothalt der Wagen. Es ist auch die Möglichkeit vorgesehen, die Anzahl der Wagen auf jedem Fahrweg je nach Fahrgastfluss zu variieren. Zwischen den Stationen sind Zwischenstützen mit einem System von Rollenausgleichschwingen aufgebaut. Das System der Rollenausgleichschwingen ist mit Fangvorrichtungen und Sperrvorrichtungen versehen, und seine Befestigungshöhe variiert je nach Geländeform und je nach Höhe der unterhalb der Fahrwege liegenden Bauten.
- Die Personenwagen sind mittels eines Drahtseilzugs von den Laufseilen in Bewegung gesetzt. Die Laufseile sind auf elastischen geschlossenen Zugorganen von mechatronischen Fahrwerken eines diskreten Antriebs gelagert, die auf den Zwischenstützen angeordnet sind. Dabei weist der kinematische Zug des mechatronischen Fahrwerks einen oder mehrere Motoren, eine Fahrbremse, Gelenke mit gleichen Drehgeschwindigkeiten und ein System von Rollenausgleichschwingen auf. Wenigstens eine der Rollen einer der Ausgleichschwingen ist mit einer Notbremse versehen. Das elastische geschlossene Zugorgan umfährt alle Rollen des Ausgleichschwingensystems, welches an den Zwischenstützen mittels einer Gelenkkonstruktion angehängt ist. Die Gelenkkonstruktion ist mit einem Dämpfersystem ausgestattet. Die Anwendung von zwei Bremsen (Notbremse und Fahrbremse) sorgt für eine Erhöhung der Zuverlässigkeit und der Sicherheit dank des Redundanzprinzips. Die mit dem Dämpfersystem versehene Gelenkkonstruktion vermindert die dynamischen Beanspruchungen, wenn die Wagen über die Stützen laufen, und trägt zur Steigerung der Fahrgeschwindigkeit bei. Darüber hinaus ist der Fahrkomfort für die Fahrgäste verbessert.
- Der diskrete Antrieb besteht aus mechatronischen Fahrwerken zur Übertragung des Vortriebsvermögens des Laufseils auf die Personenwagen. Die Anwendung dieses Antriebs ermöglicht es, in den Stationen auf große und schwere Antriebe zu verzichten und die Stationen bequem zu gestalten, indem der Lärm und die Vibrationen vermindert sind. Die Vortriebskraft ist über die gesamte Länge des Laufseils verteilt. Dadurch sind die Belastungen verringert, und es ist möglich, Drahtseile mit kleinerem Durchmesser zu verwenden. Der Seiltrieb für die Personenwagen ist erzeugt ohne jegliche Einschränkungen in Bezug auf die Beförderungslänge. Die Sicherheit ist erhöht, da die Bewegung der Wagen über die Fahrstrecke fortsetzbar ist, sogar wenn ein Teil der diskreten Antriebe ausfällt und die Redundanzgrundsätze realisiert sind.
- Die Umsteigestationen sind mit Förderern mit einem System zur mechanischen Umleitung der Personenwagen auf andere Verkehrswege ausgestattet. Das Vorhandensein eines Umleitungssystems auf den Stationen sorgt dafür, dass die Fahrgäste auf andere Linien wechseln können, ohne die Personenwagen zu verlassen. Auch ein defekter Wagen kann in Not- und Sonderfällen schnell vom Verkehrsweg in eine Garage geleitet und durch einen intakten Wagen ersetzt werden.

Die Erfindung wird anhand eines Ausführungsbeispiels in den Zeichnungen näher erläutert. Es zeigen:
- Fig. 1: das Schema einer Stadtseilbahn in der Planansicht,
- Fig. 2: die vergrößerte Ansicht A,
- Fig. 3: den Schnitt B-B mit einem Fahrweg der Stadtseilbahn mit zwei Laufseilen und vier Tragseilen,
- Fig. 4: eine Leitstütze der Stadtseilbahn für zwei Laufseile und vier Tragseile,
- Fig. 5: ein mechatronisches Fahrwerk und
- Fig. 6: den Plan einer Umsteigestation der Stadtseilbahn mit einem mechanischen Umleitungssystem.

Die Stadtseilbahn (für ein urbanisiertes Milieu) ohne Kreuzungen mit beliebigen anderen Fahrlinien innerhalb einer Ebene weist Endstationen 1, Zwischenstationen 2 und Umsteigestationen 3 für Fahrgäste auf. Die Stationen werden auf Bogenstützen 4 oberhalb der Straßenfahrbahnen gelagert, wobei darunter die Begrenzungsmaße für den Verkehr des Stadtstraßentransports aufrechterhalten sind. Die Stationen sind miteinander mit Hilfe von wenigstens zwei unabhängigen Verkehrswegen 5 verbunden.

Die Fahrwege 5 bestehen aus einem und mehreren Laufseilen 6 und einem und mehreren Tragseilen 7, an denen Personenwagen 11 mittels eines Schlittens 8, Räder 9 und einer abkuppelbaren Klemme 10 angehängt sind. Die Personenwagen 11 sind dabei durch das Laufseil 6 in Bewegung gesetzt. Die Stationen sind mit Förderern 12 mit einem mechanischen Umleitungssystem 13 der Personenwagen 11 auf andere Verkehrswege ausgerüstet. Das Umleitungssystem 13 kann auch in Notfällen benutzt werden, um die Personenwagen 11 zu stoppen. Zwischen den Stationen sind Zwischenstützen 14 mit einem Ausgleichschwingensystem 15 mit komplett montierten Fangvorrichtungen 16 und Sperrvorrichtungen 17 vorgesehen, deren Befestigungshöhe unter Berücksichtigung der Aufhängung der Personenwagen 11 je nach Höhe der Geländeform und je nach Höhe der unter den r Verkehrswegen 5 liegenden Bauwerke variiert. Die Leitstützen 18 sind auf den Verkehrswegen 5 zwischen den Zwischenstützen 14 installiert. Die Leitstützen 18 weisen einen Rahmen 19, eine oder mehrere Klemmen 20, die die Tragseile 7 an beiden Seiten umfassen, und eine oder mehrere Stützseilrollen 21 auf, um die Laufseile 6 aufzunehmen.

Der Antrieb ist diskret ausgebildet und weist mechatronische Triebwerke auf. Alle Motoren 22 der mechatronischen Triebwerke haben eine Steuereinheit 23 und sind miteinander über eine elektrische Arbeitswelle verbunden.

Die Laufseile 6 sind auf elastischen geschlossenen Zugorganen 24 der mechatronischen Triebwerke des diskreten Antriebs gelagert. Die Zugorgane 24 sind auf den Zwischenstützen 14 gelagert. Der kinematische Zug des mechatronischen Triebwerks weist einen oder mehrere Motoren 22, eine Fahrbremse 25, Gelenke 26 mit den gleichen Drehgeschwindigkeiten und ein System von Rollenausgleichschwingen 15 auf, wobei wenigstens eine der Rollen 27 der Rollenausgleichschwinge 28 mit einer Notbremse 29 versehen ist. Der kinematische Zug des mechatronischen Triebwerks schließt ein elastisches geschlossenes Zugorgan 24 ein, welches alle Rollen 27 des Rollenausgleichschwingensystems 15 umfährt. Das Rollenausgleichschwingensystem 15 ist an die Zwischenstützen 14 mit Hilfe einer Gelenkkonstruktion 30 angehängt, welche mit einem Dämpfersystem 31 ausgestattet ist.

Die Funktionsweise der Stadtseilbahn ist wie folgt:
Die Fahrgäste kommen in die Endstation 1, die Zwischenstation 2 oder die Umsteigestation 3. Die Stationen sind dabei auf Bogenstützen 4 oberhalb der Straßenfahrbahnen aufgebaut, wobei darunter die Begrenzungsmaße für den Verkehr des Stadtstraßentransports aufrechterhalten sind. Die Fahrgäste kommen zu den Bahnsteigen, wo die Personenwagen 11 stehen oder langsam fahren. Die Bogenstützen 4 können baumäßig T-, L- und U-förmig ausgebildet sein. Die Fahrgäste steigen in die Personenwagen 11 ein und nehmen ihre Plätze ein. Die Stationen sind mit Förderern 12 mit einem mechanischen Umleitungssystem 13 zur Umleitung der Personenwagen 11 auf andere Verkehrswege ausgestattet. Darüber hinaus können sie für den Nothalt der Personenwagen 11 eingesetzt werden. Die Personenwagen 11 sind mit Hilfe des Förderers 12 bis zur Arbeitsgeschwindigkeit des Laufseils 6 beschleunigt. Die abkuppelbare Klemme 10 befindet sich auf einem Schlitten 8. Anhand der abkuppelbaren Klemme 10 erfolgt der Eingriff mit den Laufseilen 6. Damit sind Räder 9 auf die Tragseile 7 gesetzt. Die Personenwagen 11 fahren über die Fahrwege 5 zwischen den Endstationen 1 und über die Zwischenstationen 2 und die Umsteigestationen 3. Die Stationen sind miteinander mit Hilfe von wenigstens zwei unabhängigen Verkehrswegen 5 verbunden. Die Verkehrswege 5 bestehen aus einem und mehreren Laufseilen 6 und Tragseilen 7. Daran sind die Personenwagen 11 mittels eines Schlittens 8, Räder 9 und einer abkuppelbaren Klemme 10 angehängt. Die Personenwagen 11 sind mit Hilfe von einem Laufseil 6 in Bewegung gesetzt. Zwischen den Stationen sind Zwischenstützen 14 mit einem Rollenausgleichschwingensystem 15, komplett montierten Fangvorrichtungen 16 und Sperrvorrichtungen 17 aufgestellt. Ihre Befestigungshöhe variiert unter Rücksicht auf die Aufhängung der Personenwagen 11 je nach Höhe der Geländeform und je nach Höhe der Bauwerke, die sich unter den Fahrwegen 5 befinden. Auf den Fahrwegen 5 zwischen den Zwischenstützen 14 befinden sich Leitstützen 18. Die Leitstützen 18 weisen einen Rahmen 19, eine oder mehrere Klemmen 20, die die Tragseile 7 an beiden Seiten umfassen, und eine oder mehrere Stützseilrollen 21 auf, welche die Laufseile 6 aufnehmen. Der Schlitten 8 ist durch die abkoppelbare Klemme 10 mittels der Laufseile 6 und mit Hilfe des mechatronischen Fahrwerks des diskreten Antriebs in Bewegung gesetzt. Der Antrieb ist diskret ausgebildet und weist mechatronische Triebwerke auf. Die Motoren 22 der mechatronischen Triebwerke haben eine Steuereinheit 23 und sind miteinander über eine elektrische Arbeitswelle verbunden.

Die Vortriebskraft ist durch die Reibungskräfte über ein elastisches geschlossenes Zugorgan 24 auf die Laufseile 6 übertragen. Die elastischen geschlossenen Zugorgane 24 der mechatronischen Fahrwerke des diskreten Antriebs sind auf den Zwischenstützen 14 gelagert. Der kinematische Zug des mechatronischen Fahrwerks umfasst einen oder mehrere Motoren 22, eine Fahrbremse 25, Gelenke 26 mit den gleichen Drehgeschwindigkeiten und ein System von Rollenausgleichschwingen 15, wobei wenigstens eine der Rollen 27 einer der Rollenausgleichschwingen 28 mit einer Notbremse 29 ausgestattet ist. Der kinematische Zug des mechatronischen Fahrwerks beinhaltet auch ein elastisches geschlossenes Zugorgan 24, welches alle Rollen 27 des Rollenausgleichschwingensystems 15 umläuft. Das Rollenausgleichschwingensystem 15 ist an die Zwischenstützen 14 mittels einer Gelenkkonstruktion 30 angehängt, wobei die Gelenkkonstruktion 30 mit einem Dämpfersystem 31 ausgestattet ist.

Wenn die Personenwagen 11 über das System der an den Zwischenstützen 14 mittels der Gelenkkonstruktion 30 mit einem Dämpfersystem 31 die angehängten Rollenausgleichschwingen passieren, sind die dynamischen Beanspruchungen abgeglichen, und die Laufruhe ist verbessert. Damit kann die Fahrgeschwindigkeit der Personenwagen 11 erhöht werden.

Die Personenwagen 11 sind in den Endstationen 1, den Zwischenstationen 2 und den Umsteigestationen 3 abkuppelbar. Ihre Geschwindigkeit kann mit Hilfe des Förderers 12 verändert werden. Darüber hinaus können die Personenwagen 11 mittels des mechanischen Umleitungssystems 13 auf andere separate Verkehrswege 5 umgeleitet oder ggf. gestoppt werden.

Die Investitionsaussichten der Stadtseilbahn bestehen darin, dass ihre Baukosten um eine Größenordnung billiger sind im Vergleich zu einem beliebigen anderen Stadtverkehrsmittel. Bei der Errichtung der Stationen wird nur 0,1 ha der Stadtfläche pro Kilometer Fahrweg gebraucht. Das Bauvorhaben bedarf keiner externen Investitionen und läuft dank dem Verkauf der Handelsflächen in den Stationen. Die Betriebskosten müssen nicht mehr die Deckung der Investitionen mit berücksichtigen. Die Betriebskosten sind durch den Preis der Fahrkarten abgedeckt.

Die Erfinder haben ein Modell einer Station und der Linien der Stadtseilbahn hergestellt. Das Modell wird in den Stadtbezirken Zentralny und Khostinsky von Sochi erstellt. Diese Modelle sollen die Funktionsfähigkeit und die gewerbliche Anwendbarkeit nachweisen.

Diese Erfindung lässt sich mit Hilfe moderner und industrieüblicher Produktionsanlagen realisieren.

## Patentansprüche

1. Stadtseilbahn mit End- und Zwischenstationen (1 und 2) für Fahrgäste, wobei diese Stationen über Verkehrswege (5) miteinander verbunden sind, welche aus einem Laufseil (6) und aus Tragseilen (7) bestehen wobei Personenwagen (11) mittels eines Schlittens (8), Räder (9) und einer abkuppelbaren Klemme (10) daran angehängt sind und durch das Laufseil (6) mit Hilfe eines Antriebs in Bewegung versetzbar sind, wobei die End- und Zwischenstationen (1 und 2) für die Fahrgäste mit Förderern (12) ausgestattet sind, welche die Personenwagen nach deren Entkuppeln von dem Laufseil anhalten oder wieder beschleunigen können, wobei die Stadtseilbahn mit Umsteigestationen (13) ergänzt ist, und die Umsteigestationen (13) mit weiteren Förderern (12) mit einem System zur mechanischen Umleitung der Personenwagen (11) auf andere Verkehrswege (5) ausgestattet sind, wobei alle Stationen in jeder Richtung mit Hilfe von wenigstens zwei unabhängigen Verkehrswegen (5) erreichbar sind, wobei der Antrieb diskret ausgebildet ist und zwischen den Stationen Zwischenstützen (14) vorgesehen sind,
**dadurch gekennzeichnet, dass**:
- die Zwischenstützen (14) mit einem System von Rollenausgleichschwingen (15) versehen sind, deren Befestigungshöhe je nach Höhe der Geländeform und je nach Höhe der unterhalb der Verkehrswege (5) liegenden Bauten variiert,
- die Umsteigestationen (13) auf Bogenstützen (18) oberhalb der Straßenfahrbahn aufgestellt sind, wobei darunter die Begrenzungsmaße für den Verkehr des Straßentransports aufrechterhalten sind,
- der diskrete Antrieb aus mehreren mechatronischen Triebwerken besteht, die jeweils an einer Zwischenstütze angeordnet sind, wobei jedes mechatronische Triebwerk einen oder mehrere Motoren (22) aufweist,
- alle Motoren (22) der mechatronischen Triebwerke eine Steuereinheit (23) aufweisen und über eine elektrische Arbeitswelle zusammen verbunden sind,
- die Laufseile (6) auf elastischen geschlossenen Zugorganen (24), welche durch die mechatronischen Triebwerke des diskreten Antriebs angetrieben sind, gelagert sind,
- diese elastischen geschlossenen Zugorgane (24) zusammen mit dem jeweiligen mechatronischen Triebwerk
von den Zwischenstützen (14) getragen werden,
- auf den Verkehrswegen (5) zwischen den Zwischenstützen (14) Leitstützen (18) aufgebaut sind, die einen Rahmen (19), eine oder mehrere Klemmen (20), welche die Tragseile (7) an beiden Seiten umfassen, und eine oder mehrere Stützrollen (21) für die Laufseile (6) aufweisen,
- der kinematische Zug des mechatronischen Triebwerks, abgesehen von dem einem oder mehreren Motoren (22), , eine Fahrbremse (25) homokinetische Gelenke (26) und ein System der Rollenausgleichschwingen (15) umfasst, wobei wenigstens eine der Rollen (27) von einer der Rollenausgleichschwingen (15) mit einer Notbremse (29) versehen ist, und
- das elastische geschlossene Zugorgan (24) alle Rollen (27) des Rollenausgleichschwingensystems (15) bei dem jeweiligen Fahrwerk umläuft, wobei das Rollenausgleichschwingensystem (15) an den Zwischenstützen (14) mittels einer Gelenkkonstruktion (30) angehängt und mit einem Dämpfersystem (31) ausgestattet ist.

## Claims

1. City cableway for passengers with terminal and intermediate stations (1 and 2), wherein these stations are interconnected via transport paths (5) consisting of a running cable (6) and supporting cables (7)
wherein passenger cabins (11) are suspended by means of a carriage (8), wheels (9) and a disconnectable clamp (10), and which are set in motion by mean of the running cable (6) and a drive,
wherein the terminal and intermediate stations (1 and 2) are equipped with conveyors (12) for the passengers, which can restrain or accelerate the cabins again after their disengagement from the running cable,
wherein the city cableway is supplemented with interchange stations (13), and the interchange stations (13) are equipped with further conveyors (12) with a system for mechanical rerouting of passenger cabins (11) onto other transport paths (5)
wherein all the stations can be reached in each direction with the help of at least two independent transport paths (5), wherein the drive is constructed discretely, and intermediate supports (14) are provided between the stations,
**characterized in that**:
- the intermediate supports (14) are provided with a roller balancing system (15), whose mounting height varies as a function of the height of the terrain and the buildings lying under the transport paths (5),
- the interchange stations (13) are erected on arched supports (18) above the roadway, wherein the limiting dimensions for the passage of street transport are maintained,
- the discrete drive consists of several mechatronic drives, each of which is respectively located at an intermediate support, wherein each mechatronic drive comprises one or more motors (22)
- all the motors (22) of the mechatronic drive comprise a control unit (23), and are connected together via an electrical working shaft,
- the running cables (6) are supported on resilient enclosed traction members (24) which are driven by the mechatronic drives of the discrete drive,
- this resilient closed traction member (24) together with the respective mechatronic drive are supported on the intermediate supports (14), on which guide supports (18) are built on the transport paths (5) between the intermediate supports (14), and which comprise a frame (19), one or several clamps (20), which encompass the carrying cables (7) on both sides, and one or more support rollers (21) for the running cable (6),
- apart from the one or several motors (22), the kinematic train of the mechatronic drive, comprises a foot brake (25), constant velocity joints (26), and a of roller balancing system (15),
wherein at least one of the rollers (27) of one of the roll balancers (15) is provided with an emergency brake (29), and
- the resilient closed traction member (24) rotates all the rollers (27) of the roller balancing system (15) of the respective suspension, wherein the roller balancing system (15) is attached to the intermediate supports (14) by means of a joint construction (30) and is equipped with a damper system (31).

## Revendications

1. Téléphérique urbain avec des stations terminales et intermédiaires (1 et 2) pour passagers, ces stations étant reliées entre elles par des voies de circulation (5), qui sont constituées d'un câble de déplacement (6) et de câbles porteurs (7) des voitures (11) y étant accrochés au moins d'un chariot (8), de roues (9) et d'un borne (10) pouvant être désaccouplée et le câble de déplacement (6) permettant de les mettre en mouvement à l'aide d'un entraînement, les stations terminales et intermédiaires (1 et 2) étant équipées pour les passagers avec des convoyeurs (12) qui maintiennent ou qui peuvent accélérer les voitures après leur désaccouplement du câble de déplacement, le téléphérique urbain étant complété par des stations de correspondance (13), et les stations de correspondance (13) étant équipées d'autres convoyeurs (12) avec un système pour la dérivation mécanique des voitures (11) vers d'autres voies de circulation (5), toutes les stations pouvant être atteintes dans chaque direction à l'aide d'au moins deux voies de circulation (5) indépendantes, l'entraînement étant conçu de manière discrète et, entre les stations, des pylônes intermédiaires (14) étant prévus entre les stations, **caractérisé en ce que** :
- les pylônes intermédiaires (14) sont équipés d'un système de leviers de compensation à galets (15) dont la hauteur de fixation varie en fonction de la hauteur du relief et la hauteur des constructions se trouvant en dessous des voies de circulation (5),
- les stations de correspondance (13) étant posées sur des pylônes incurvés (18) au-dessus des routes, les dimensions de limitation étant respectées en dessous pour la circulation des transports routiers,
- l'entraînement discret est constitué de plusieurs dispositifs d'entraînement mécatroniques qui sont disposés sur un pylône intermédiaire, chaque dispositif d'entraînement mécatronique comprenant un ou plusieurs moteurs (22),
- tous les moteurs (22) des dispositifs d'entraînement mécatroniques
- comprenant une unité de commande (23) et étant reliés entre eux par l'intermédiaire d'un arbre de travail électrique commun,
- les câbles de déplacement (6) étant logés sur des organes de traction (24) élastiques fermés qui sont entraînés par les dispositifs d'entraînement mécatronique de l'entraînement discret,
- ces organes de traction (24) élastiques fermés sont supportés conjointement avec le dispositif d'entraînement mécatronique par les pylônes intermédiaires (14),
- sur les voies de circulation (5) entre les pylônes intermédiaires (14), des pylônes de guidage (18) sont prévus, qui comprennent un cadre (19), une ou plus bornes (20), qui comprennent les câbles porteurs (7) des deux côtés, et un ou plusieurs galets de soutien (21) pour les câbles porteurs (6),
- la traction cinématique du dispositif d'entraînement mécatronique comprenant, excepté le ou les moteurs (22), un frein de stationnement (25), des articulations homocinétiques (26) et un système de leviers de compensation à galets (15), au moins un des galets (27) d'une des leviers de compensation à galets (15) est muni d'un frein d'urgence (29) et
- l'organe de traction (24) élastique fermé entoure tous les galets (27) du système de leviers de compensation à galets (15) dans le dispositif de roulement correspondant, le système de leviers de compensation à galets (15) étant suspendu aux pylônes intermédiaires (14) au moyen d'une structure articulée (30) et d'un système amortisseur (31).
